# EUROPÄISCHE PATENTSCHRIFT

(11) **EP 0 028 267 B1**
(45) Veröffentlichungstag und Bekanntmachung des Hinweises auf die Patenterteilung: **29.06.1983**
(21) Anmeldenummer: 79103806.0
(22) Anmeldetag: 05.10.1979
(51) Int. Cl.: B22C 9/02, B22C 9/12, B22C 9/14

(54) **Vorrichtung zur Trocknung von Giessereiformen und -kernen**
Apparatus for drying foundry moulds and cores
Appareil pour le séchage de moules et de noyaux de fonderie

(43) Veröffentlichungstag der Anmeldung: 13.05.1981
(73) Patentinhaber: Heinrich Wagner Maschinenfabrik GmbH & Co, D-5928 Laasphe (DE)
(72) Erfinder: Grolla, Herbert, Ing. grad., D-5928 Laasphe (DE)
(74) Vertreter: Patentanwälte Dipl.-Ing. R. Schlee Dipl.-Ing. A. Missling

## Beschreibung

Die Erfindung betrifft eine Vorrichtung nach dem Oberbegriff des Anspruches 1 (DE-B2-2550149).

Das Trocknen von Grießereiformen und. -kernen nimmt eine erhebliche Zeit in Anspruch, insbesondere dann, wenn feuchte Teile in Grünsandformen oder Formen, die durch warm aushärtende Binder zu verfestigen sind, zu trocknen sind. Aber auch das Trocknen von Schlichten erfordert relativ viel Zeit und ist vor allem bei Gießereiformen, die nach dem Vakuumformver^{f}ahren hergestellt sind, ein den Arbeitstakt entscheidend mitbestimmender Faktor.

Zur Herstellung von Gießereiformen nach dem Vakuumformverfahren wird zunächst eine dünne Plastikole über ein Modell gezogen und mittels Vakuum an diesem angesaugt. Anschließend wird diese Folie mit einer Formschlichte eingesprüht, was entscheidend zur Verbesserung der' Oberfiächengüte des herzustellenden Gußstückes beiträgt. Diese Schlichten sind im allgemeinen mit Alkohol oder Wasser versetzt und müssen bisher unbedingt vor Einbringung des Formsandes getrocknet werden, um spätere Gußfehler zu vermeiden.

Zur Trocknung der Schlichten dient im allgemeinen ein Heißluftgebläse, das umfangreiche maschinelle Einrichtungen erfordert wie Lufterzeuger, Zu- und Abluftventilatoren, Trockenhauben und Rohrleitungen und Kamine, um die entstandenen Gase und Dämpfe abzuführen.

Diese Trocknungszeit bestimmt den Arbeitstakt der Maschine, da diese erheblich länger ist als die übrigen Arbeitsschritte.

Aus der DE-B2-2.550149 ist die Herstellung einer vakuum-verfestigten Gießform bekannt, bei der das zwischen zwei Folien liegende feuerfeste, trockene Material evakuiert wird. Das Besondere dieser bekannten Gießform besteht darin, daß die Abdeckschicht, die die Kontur der Gießform bildet, durch ein Lösungsmittel mit einem gelösten Sinter- oder Bindemittel aufgelöst wird, das dann eine verhärtete Kruste an der Oberflächenschicht bildet. Die entstehenden Lösungsmitteldämpfe werden über die Unterdruckeinrichtung der Grießform abgesaugt.

Aus der US-A-4 043 380 ist ein Gußformteil aus Gips bekannt, das beim Abgießen von Metallen verwendet werden soll, wobei die Gießtemperatur über dem Siedepunkt des Wassers liegt. Das Gießformteil aus Gips muß somit vollständig vom Wasser befreit sein. Um dies zu erreichen, wird die Gipsform so lange Mikrowellen ausgesetzt, bis die Brenntemperatur überschritten ist.

Der Erfindung liegt die Aufgabe zugrunde, eine Vorrichtung für die Trocknung von Gießereiformen und -kernen vorzuschlagen, das die zum einen die Trockenzeit erheblich reduziert und zum anderen das Trocknen der auf Kunststoffolien aufgebrachten Schlichte auch nach dem Einbringen des Gießereiformsandes, d.h. nach Fertigestellung der Gießereiform, gestattet.

Zur Lösung dieser Aufgabe werden die Kennzeichnenden Merkmale des Anspruches 1 vorgeschlagen.

Bei der Trocknung durch Mikrowellen werden nur die feuchten Teile der Formen und Kerne bzw. die Schlichten direkt erwärmt, während die Kunststoffolie und auch die übrigen Teile der Gießereiform kalt bleiben. Diese Art der Trocknurig von Gießereiformen ist aus zwei Gründen äußerst wirtschaftlich. Zum einen bleibt der Energieeinsatz im Vergleich zu konventionellen Trocknungsmethoden sehr gering und zum anderen wird die Trocknungszeit bis auf ein Zebutel herabgesetzt. Für Gießereiformen, die nach dem Vakuumformverfahren hergestellt werden, ergibt sich hierdurch, daß nunmehr die Trocknungs zeit nicht mehr für die Taktzeit der Maschine bestimmend ist. Darüberhinaus gestattet dieses neue Verfahren, daß die Trocknung der Gießereiformen nach erfolgter Fertigstellung erfolgen kann. d.h. außerhalb der Maschine. Bei einer konventionellen Trocknung war dies nicht möglich, denn bei den relativ niedrigen Trocknungstemperaturen ist die benötigte Zeit für die Erwärmung der inneren Teile der Gießereiform so lang, daß eine effektive Trocknung in vernünftigen Zeiten nicht zu erreichen ist. Bei Einsatz höherer Trocknungstemperaturen besteht die Gefahr der Beschädigung der die Form luftdicht haltenden Kunststofffolie.

Eine vorteilhafte Ausgestaltung der Erfindung, geht aus dem Unteranspruch hervor.

Ein Ausführungsbeispiel der Erfindung ist im folgenden anhand der Zeichnung näher beschrieben. In dieser zeigen Fig. 1 und 2 je eine erfindungsgemäße Trocknungsvorrichtung beim Trocknungsvorgang von nach dem Vakuumverfahren hergestellten Gießereiformen.

In Fig. 1 sind im Schnitt zwei Gießereiformkästen 1, 2 dargestellt, die ringförmige Unterdruckkanäle 3,4 aufweisen, die über Unterdruckanschlüsse 5, 6 an eine nicht weiter dargestellte Unterdruckleitung anschließbar sind. Die Unterdruckkanäle 3, 4 haben zum Inneren des Gießereiformkastens weisende Öffnungen 7, 8, die so groß sind, daß kein Gießereiformsand in die Kanäle 3, 4 eindringen kann. Sowohl der Gießereiformkasten 3 wie auch der Gießereiformkasten 4 sind auf der einen Seite mit einer Kunststoffolie 9 verschlossen und auf der gegenüberliegenden Seite durch je eine Kunststoffolie 10, die durch den äußeren Luftdruck gegen den in die Gießereiformkästen eingefüllten losen, binderfreien Gießereiformsand 11 gepreßt gehalten sind. Auf die Folien 10 ist eine Schlichte 12 aufgebracht, die im vorliegenden Ausführungsbeispiel zu trocknen ist. Im Inneren des Hohlraumes 13 der Gießform ist ein Kern 14 eingesetzt.

Zur Trocknung der Schlichte 12 werden die Gießereiformkästen auf eine Reflektorplatte 15 einer insgesamt mit 16 bezeichneten Mikrowellentrockeneinrichtung aufgesetzt. Die Reflektorplatte 15 hat die gleiche Umfangskontur wie die Gießereiformkästen 2, 3, wodurch eine vollständige Abschirmung nach unten und zu den Seiten gegeben ist. Auf die obere Gießereiformkastenhälfte 1 wird ein Reflektorschirm 17 aufgesetzt, dessen Umfangskontur gleichfalls der Umfangskontur der Gießereiformkästen 1, 2 entspricht. Im Reflektorschirm 17 sind die Mikrowellensender 18 angeordnet. Die elektrischen Anschlüsse sind der Einfachheit halber weggelassen worden.

Der Trocknungsvorgang geschieht wie folgt: Der Gießereiformsand 11 in den beiden Gießformhälften wird ständig über die Evakuierungsleitungen 5, 6 evakuiert. Dies ist zum einen erforderlich, damit die aus losem, binderfreiem Sand aufgebauten Gießereiform formbeständig bleibt. Nach Einschalten der Mikrowellen-Trockeneinrichtung durchdringen die Mikrowellen die Kunststoffolien 9, 10 ungehindert und werden an der Reflektorplatte 15 reflektiert. Ein seitliches Austreten der Mikrowellen wird durch die Formkästen 1, 2 verhindert. Die in den Mikrowellen enthaltene Energie bringt die Feuchtigkeitsmoleküle in der Schlichte 12 zum Schwingen, wodurch diese erhitzt wird und verdampft. Die entstehenden Dämpfe werden unmittelbar über die Evakuierungsleitungen 5, 6 abgesaugt, so daß zum anderen verhindert wird, daß nach dem Erkalten sich der Dampf wieder in der Gießereiform niederschlagen und zu Gußfehlern führen kann.

Das Ausführungsbeispiel nach Fig. 2 unterscheidet sich von dem nach Fig. 1 dadurch, daß der Reflektorschirm 17 die Formkästen einschließt. Zur Evakuierung der Gießereiformen sind an die Unterdruckanschlüsse durch die Reflektorplatte 15 gehende Unterdruckleitungen angeschlossen.

Es ist jedoch auch denkbar, die Trocknungsvortichtung mit einer verschließbaren Beladungsöffnung auszubilden.

## Patentansprüche

1. Vorrichtung für die Trocknung von nach dem Vakuumverfahren hergestellten, mit Kunststoffolien (10) abgedeckten, feuchten Gießereiformen und -kernen (3-6), wobei auf den Kunststoffolien (10) flüssige Überzüge aufgetragen sind und die Gießereiformen und -kerne (3-6) beim Trocknen einem Unterdruck ausgesetzt sind und die auftretenden Gase und Dampfe abgesaugt werden, dadurch gekennzeichnet, daß der Überzug aus einer Schlichte besteht, daß die Vorrichtung (1, 2, 16) aus. einer bodenseitigen Reflektorplatte (15) für die Aufnahme der zu trocknenden Gießereiformen und -kerne (3-6) und aus einem haubenförmigen Reflektorschirm (17) besteht, der die Mikrowellen erzeugenden Einrichtungen aufnimmt und daß Einrichtungen für die Erzeugung eines Unterdruckes in den Gießereiformen und -kernen (3 bis 6) in der Trocknungsvorrichtung (1, 2, 16) vorhanden sind.

2. Vorrichtung nach Anspruch 1 für die Verwendung bei rahmenförmigen Formkästen, dadurch gekennzeichnet, daß die Reflektorplatte (15) und der Reflektorschirm (17) die gleichen Umfangskonturen wie die Formkästen (1, 2) aufweisen und daß die Evakuierung des Innenraumes der Formkästen (1, 2) und damit der Formen und Kerne über an den Formkästen angebrachten Unterdruckleitungen (3, 4) und Anschlüsse (5, 6) erfolgt.

## Claims

1. Apparatus for drying wet casting moulds and cores (3 to 6) which are produced according to the vacuum process and covered with films (10) of plastics material, liquid coatings being applied to the films (10) of plastics material, the casting moulds and cores (3 to 6) being subjected to a vacuum during drying and the gases and vapours formed being sucked away, characterized in that the coating consists of a black wash, the apparatus (1, 2, 16) comprises a reflector plate (15) towards the ground for receiving the casting moulds and cores (3 to 6) to be dried and a hood-shaped reflector shield (17) which receives the devices producing the microwaves, and devices are provided in the drying apparatus (1, 2, 6) for producing a vacuum in the casting moulds and cores (3 to 6).

2. Apparatus according to Claim 1 for use in frame-shaped moulding boxes, characterized in that the reflector plate (15) and the reflector shield (17) have the same peripheral contours as the moulding boxes (1, 2) and the inner cavity of the moulding boxes (1, 2) and hence the moulds and cores are evacuated by way of vacuum pipes (3, 4) and connexions (5, 6) attached to the moulding boxes.

## Revendications

1. Dispositif pour le séchage de moules et noyaux de fonderie (3-6) humides fabriqués par le procédé sous vide et couverts par des feuilles de matière synthétique (10), dans lequel des revêtements fluides sont appliqués sur les feuilles de matière synthétique (10) et dans lequel les moules et noyaux de fonderie (3-6) sont exposés à une dépression lors du séchage et les gaz et vapeurs qui se produisent sont aspirés, caractérisé en ce que le revêtement est constitué par un enduit, en ce que le dispositif (1, 2, 16) est constitué par une plaque réflectrice (15) du côté du fond pour recevoir les moules et noyaux de fonderie à sécher (3-6) et par un écran réflecteur (17) en forme de capot qui loge les dispositifs produisant les micro- ondes et en ce que des dispositifs pour produire une dépression dans les moules et noyaux de fonderie (3 à 6) sont disposés dans le dispositif de séchage (1, 2, 16).

2. Dispositif selon la revendication 1, pour utilisation avec des châssis de moule en forme de cadres, caractérisé en ce que la plaque réflectrice (15) et l'écran réflecteur (17) comportent les mêmes contours périphériques que les châssis du moule (1, 2) et en ce que l'évacuation de l'espace intérieur des châssis du moule (1, 2) et donc des moules et noyaux s'effectue par l'intermédiaire de conduits à dépression (3, 4) et de raccordements (5, 6) montés sur les châssis du moule.
